# EUROPÄISCHE PATENTSCHRIFT

(11) **EP 3 117 972 B1**
(45) Veröffentlichungstag und Bekanntmachung des Hinweises auf die Patenterteilung: **21.03.2018**
(21) Anmeldenummer: 16178236.2
(22) Anmeldetag: 06.07.2016
(51) Int. Cl.: B26B 19/04, B26B 19/38

(54) **SCHNEIDSATZ EINER HAARSCHNEIDEMASCHINE MIT HAARTRANSPORTELEMENT UND HAARSCHNEIDEMASCHINE MIT HAARTRANSPORTELEMENT**
CUTTING SET FOR A MACHINE FOR CUTTING HAIR WITH HAIR TRANSPORT ELEMENT AND MACHINE FOR CUTTING HAIR WITH HAIR TRANSPORT ELEMENT
ENSEMBLE DE COUPE D'UNE TONDEUSE A CHEVEUX COMPRENANT UN ELEMENT DE TRANSPORT DE CHEVEUX ET TONDEUSE A CHEVEUX COMPRENANT UN ELEMENT DE TRANSPORT DE CHEVEUX

(30) Priorität: 17.07.2015 DE 102015111690
(43) Veröffentlichungstag der Anmeldung: 18.01.2017
(73) Patentinhaber: WAHL GmbH, 78089 Unterkirnach (DE)
(72) Erfinder: Krause, Roberto, 78048 Villingen-Schwenningen (DE)
(74) Vertreter: Westphal, Mussgnug & Partner Patentanwälte mbB

(56) Entgegenhaltungen:
- WO-A1-2006/000935
- DE-B3-102011 076 577
- US-A- 2 262 388
- US-A- 2 325 267
- US-A1- 2009 126 201

## Beschreibung

Die vorliegende Erfindung betrifft einen Schneidsatz für eine Haarschneidemaschine nach dem Oberbegriff des Patentanspruchs 1, eine Haarschneidemaschine nach dem Oberbegriff des Patentanspruchs 11, sowie ein Haartransportelement nach dem Oberbegriff des Patentanspruchs 12.

Haarschneidemaschinen sind im Stand der Technik in einer Vielzahl von Ausführungen bekannt. So beschreibt beispielsweise die DE 60 2005 003 368 T2 ein Haarschneidegerät mit einem Gehäuse und mindestens einer Schneideinheit, die ein feststehendes Schneidbauteil und ein angetriebenes Schneidbauteil umfasst, das in Bezug auf das feststehende Schneidbauteil eine Hin- und Herbewegung ausführt.

Auch Haarschneidemaschinen mit mehreren Schneideinheiten sind im Stand der Technik bekannt. So offenbart beispielsweise die DE 20 2013 103 187 U1 eine Haarschneidmaschine mit zwei Schneideinheiten.

In der DE 10 2011 076 577 B3 ist eine Schneidsatzaufnahme für eine Haarschneidemaschine offenbart, mit einer Aufnahmebasis, die an der Haarschneidemaschine befestigbar ist und einem schwenkbar an der Aufnahmebasis gelagerten Aufnahmeschenkel, an dem ein auswechselbarer Schneidsatz anordnenbar ist, wobei ein zwischen einer Schwenkstellung und einer Blockierstellung bewegbares Sperrelement vorgesehen ist, das geeignet ausgebildet ist, eine Schwenkbewegung des Aufnahmeschenkels in Richtung der Aufnahmebasis ohne an dem Aufnahmeschenkel angeordneten Schneidsatz zu blockieren.

Eine Haarschneidemaschine mit einem auswechselbaren Schneidsatz, bestehend zumindest aus einem Scherkamm und einem im Wesentlichen parallel zur Vorderkante des Scherkamms über einen Mitnehmer in Querrichtung oszillierend antreibbaren Schermesser, sowie einer Schnittlängenverstelleinrichtung, bestehend aus einem Betätigungselement, das an einem Gehäuse der Haarschneidemaschine angelenkt ist und auf den Schneidsatz derart einwirkt, daß eine relative Verschiebung zwischen dem Scherkamm und dem Schermesser in Längsrichtung möglich ist, wird beispielsweise in der DE 10 2009 015 276 A1 offenbart.

Die bekannten Haarschneidemaschinen und Schneidsätze für Haarschneidemaschinen weisen jedoch einen gravierenden Nachteil auf:
So kommt es beim Schneiden von Haaren mit den im Stand der Technik bekannten Schneidsätzen für Haarschneidemaschinen, je nach Schneidposition zu einer Anhäufung von Haarabschnitten auf der Haarschneidemaschine. Diese Anhäufung von Haarabschnitten versperrt zum einen die Sicht auf den Schneidbereich und verschlechtert zum anderen die Zufuhr noch nicht geschnittener Haare. Der Friseur muss daher nach jeder Anhäufung von Haaren die Maschine zur Seite kippen, bzw. die Haare vom Schneidsatz der Maschine abschütteln. Dies ist insbesondere dann lästig, wenn ein letzter Haarfeinschnitt erfolgen soll.

Aufgabe der vorliegenden Erfindung ist es daher, einen Schneidsatz für eine Haarschneidemaschine bereitzustellen, der diesen Nachteil nicht aufweist, sowie eine Haarschneidemaschine mit einem solchen Schneidsatz bereitzustellen.

Diese Aufgabe wird gelöst durch einen Schneidsatz nach Patentanspruch 1, durch eine Haarschneidemaschine nach Patentanspruch 11, sowie durch ein Haartransportelement nach Patentanspruch 12. Vorteilhafte Ausführungsformen sind in den jeweiligen Unteransprüchen angegeben.

Der erfindungsgemäße Schneidsatz weist zumindest einen feststehenden oder einen verstellbaren Scherkamm und ein im Wesentlichen parallel zur Vorderkante des Scherkamms in Querrichtung oszillierend antreibbares Schermesser auf, sowie ein Haartransportelement, welches eine Transportzahnung mit Zähnen aufweist, die im Wesentlichen entlang der und beabstandet zur Schneidkante des Schermessers angeordnet sind. Das Haartransportelement kann dabei Teil des Schneidsatzes sein, beispielsweise wenn der gesamte Schneidsatz austauschbar ist. Das Schermesser ist zwischen dem Scherkamm und dem Haartransportelement angeordnet, wobei die Schneidkante des Schermessers die von den Spitzen der Zähne der Transportzahnung gebildete Vorderkante des Haartransportelements überragt. Bei einem verstellbaren Scherkamm bleibt der Abstand der Haartransporteinrichtung relativ zu einem Gehäuse der Haarschneidemaschine gleich.

Vorzugsweise ist der erfindungsgemäße Schneidsatz als ein austauschbarer Kopf einer Haarschneidemaschine ausgebildet, bei welchem vorteilhafterweise Schermesser, Scherkamm und Haartransportelement bereits miteinander verbunden sind, so daß er gegen einen gewöhnlichen im Stand der Technik bekannten Schneidsatz, der kein Haartransportelement aufweist, schnell ausgetauscht werden kann.

Die Transportzahnung weist vorteilhafterweise ein im Wesentlichen sägezahnförmiges Querschnittsprofil auf. Unter einem "im Wesentlichen sägezahnförmigen Profil" soll hier ein Querschnittsprofil verstanden werden, bei dem die Zähne jeweils eine Steilflanke und eine flache Flanke aufweisen. Die Steilflanke ist dabei dadurch bestimmt, daß ihr Anstiegswinkel relativ zur Grundlinie der Transportzahnung, also zu der Linie, auf und entlang der die Zähne der Transportzahnung angeordnet sind, steiler ist, als der Anstiegswinkel zwischen der flachen Flanke und der Grundlinie. Die Spitzen der Zähne können dabei auch abgeflacht und / oder abgerundet sein. Die Steilflanken der Zähne weisen vorzugsweise Winkel von im Wesentlichen 90° relativ zur Grundlinie auf, wobei der Begriff "im Wesentlichen 90°" in diesem Zusammenhang Winkel zwischen 80° und 100° einschließen soll.

Das Haartransportelement ist entweder fest mit dem Schermesser verbunden, wobei es vorzugsweise flächig mit dem Schermesser verbunden ist, oder es wirkt mit der Bewegung des Schermessers relativ zum Scherkamm über ein Verbindungselement zusammen. Das Haartransportelement kann dann beispielsweise über einen Mitnehmer mit dem Schermesser oszillierend antreibbar verbunden sein. Dadurch, daß sich das Schermesser mit dem Haartransportelement beim Schneiden der Haare schnell auf dem Scherkamm hin und her bewegt, werden die Haare abgeschnitten und an den sich ebenfalls hin- und her bewegenden Steilflanken der Sägezähne des Haartransportelements in Richtung der Hin- und Her-Bewegung des Schermessers, also in Querrichtung zur Schnittrichtung, beschleunigt, von der Haarschneidemaschine wegbewegt und entfernt. Die Schnittrichtung ist eine Richtung senkrecht zur Schneidkante des Schermessers.

Da entlang der gesamten Schneidkante Haare abgeschnitten werden, erstreckt sich die Transportzahnung in vorteilhaften Ausbildungen im Wesentlichen entlang der gesamten Schneidkante des Schermessers, so daß die Zähne der Transportzahnung im Wesentlichen entlang der gesamten Schneidkante des Schermessers verlaufend an dem Haartransportelement angeordnet sind, um möglichst alle abgeschnittenen Haare zu erfassen und von der Haarschneidemaschine zu entfernen.

Damit die abgeschnittenen Haare nicht nur in eine der beiden Querrichtungen der Hin- und Her-Bewegung des Schermessers relativ zum Scherkamm beschleunigt werden, sondern ein Teil der Haarabschnitte in die eine Querrichtung und der andere Teil der Haarabschnitte in die andere Querrichtung beschleunigt wird, so daß die Haarabschnitte sowohl nach links, als auch nach rechts von der Haarschneidemaschine abgeworfen werden, weist die Transportzahnung einen ersten und einen zweiten Teilabschnitt auf, wobei die Steilflanken der Sägezähne des ersten Teilabschnitts der Transportzahnung und die Steilflanken der Sägezähne des zweiten Teilabschnitts der Transportzahnung in im Wesentlichen einander entgegengesetzte Richtungen weisen. Der Winkel zwischen den beiden im Wesentlichen einander entgegengesetzten Richtungen beträgt vorzugsweise zwischen 160° und 200°.

In einer besonders bevorzugten Ausführungsform sind die Sägezähne im ersten Teilabschnitt der Transportzahnung spiegelsymmetrisch zu den Sägezähnen im zweiten Teilabschnitt der Transportzahnung ausgebildet, wobei die Spiegelachse senkrecht zur Grundlinie der Transportzahnung und mittig durch die Transportzahnung verläuft, so daß der erste Teilabschnitt und der zweite Teilabschnitt zur Bildung der Transportzahnung spiegelsymmetrisch so aneinander grenzen, daß die Steilflanken der Zähne der Transportzahnung in einander entgegengesetzte Richtungen weisen. Dadurch können abgeschnittene Haare zu beiden Seiten der Haarschneidemaschine abgeworfen werden.

Die Transportzahnung weist in einer vorteilhaften Ausbildung mittig einen Mittelzahn auf, der beispielsweise dreieckartig oder dreieckig ausgebildet sein kann, wobei er bevorzugt zwei Steilflanken aufweist. Der Mittelzahn kann aber beispielsweise auch rechteckig oder trapezförmig ausgebildet sein. Im Falle einer spiegelsymmetrischen Anordnung der Zähne der Transportzahnung erstreckt sich die Spiegelachse durch die Mitte des Mittelzahns hindurch, so daß beide Teilabschnitte der Transportzahnung jeweils einen halben Mittelzahn aufweisen.

Die Zähne der Transportzahnung weisen im Wesentlichen dreieckförmige oder dreieckige Querschnittsprofile auf.

Die Hüllkurve der Transportzahnung weist im Wesentlichen vier miteinander verbundene Abschnitte auf, die die Transportzahnung umschließen bzw. umhüllen. Der erste Abschnitt der Hüllkurve wird gebildet durch die Vorderkante des Haartransportelements, welche durch die Gesamtzahl der kürzesten Verbindungen zwischen einander benachbarter Spitzen einzelner Zähne der Transportzahnung definiert ist. Der zweite Abschnitt wird gebildet durch die Grundlinie der Transportzahnung, also durch die Linie, auf der die den Spitzen der Zähne gegenüber liegenden Basisflächen der Zähne angeordnet sind. Der dritte und vierte Abschnitt der Hüllkurve wird von den beiden seitlichen Begrenzungen der Transportzahnung gebildet.

Die Spitzen der Zähne der Transportzahnung spannen somit den ersten Teil der Hüllkurve auf. Vorteilhafterweise begrenzt der erste Teil der Hüllkurve die Transportzahnung konvex, wobei auch eine geradlinige Begrenzung in dieser Offenbarung als eine konvexe Begrenzung bezeichnet werden soll. Bevorzugt ist die Transportzahnung dabei so ausgebildet, daß die Hüllkurve der Transportzahnung die gesamte Transportzahnung konvex umschließt.

In einer besonders bevorzugten Ausführungsform verläuft die Vorderkante des Haartransportelements parallel zur Schneidkante des Schermessers. Der Abstand zwischen der Vorderkante des Haartransportelements, also der Vorderkante der Transportzahnung und der Schneidkante des Schermessers beträgt bevorzugt zwischen 1 mm und 5 mm. So kann in optimaler Weise dafür gesorgt werden, daß die abgeschnittenen Haare von dem Haartransportelement von der Mitte der Haarschneidemaschine seitlich wegbewegt werden.

Der Abstand zwischen der Vorderkante des Scherkamms und der Schneidkante des Schermessers ist vorzugsweise mit einem Betätigungselement einstellbar, das entweder an den Schneidsatz gekoppelt ist und somit Teil des Schneidsatzes sein kann oder an die Haarschneidemaschine. Bevorzugt bleibt die relative Position der Schneidkante des Schermessers zu der Vorderkante des Haartransportelements gleich, wenn der Abstand zwischen der Vorderkante des Scherkamms und der Schneidkante des Schermessers geändert wird, es sind jedoch auch Ausbildungen vorstellbar, bei denen dieser Abstand variiert werden kann, um, je nach Anforderung an die Länge der Haarabschnitte ein optimales Abwerfen der Haare von der Haarschneidmaschine zu ermöglichen.

Die erfindungsgemäße Haarschneidemaschine ist bevorzugt elektrisch angetrieben. Sie weist, neben dem erfindungsgemäßen Schneidsatz, vorteilhafterweise ein Gehäuse auf, das beispielsweise mit dem Scherkamm fest verbunden ist und einen Elektromotor zum oszillierenden Antreiben des Schermessers umschließt. Sie weist vorzugsweise weiterhin einen Mitnehmer auf, der mit dem Elektromotor und dem Schermesser so verbunden ist, daß er das Schermesser oszillierend, bevorzugt in Querrichtung zur Schnittrichtung, antreibt, wenn der Elektromotor eingeschaltet ist. Der Scherkamm kann optional an dem Gehäuse befestigt sein. Vorteilhafterweise ist jedoch das Haartransportelement entweder mit dem Schermesser fest verbunden oder mit dem Schermesser so verbunden, daß sich das Haartransportelement mit dem Schermesser mitbewegt, wenn das Schermesser oszillierend angetrieben wird, damit die Anhäufung der Haarabschnitte nicht die Sicht auf den Schneidebereich versperrt und die Zufuhr zu schneidender Haare nicht verschlechtert oder blockiert. Das Haartransportelement des Schneidsatzes der Haarschneidemaschine weist in einer möglichen Ausführungsform einen Eingriff zur Aufnahme des Mitnehmers auf.

Die in der nachfolgenden Beschreibung verwendeten Bezeichnungen, wie oben, unten, links und rechts und ähnliches beziehen sich auf die Figuren und sollen in keiner Weise einschränkend sein, auch dann nicht, wenn sie sich auf bevorzugte Ausführungsformen beziehen. Die Formulierung "im Wesentlichen" bezogen auf Winkel und Anordnungen, soll Abweichungen bis 20°, vorzugsweise bis 10° umfassen, sofern nicht andere Angaben gemacht werden.

Die Erfindung wird nachfolgend anhand von Zeichnungen näher erläutert. Es zeigen:
- Fig. 1: eine Haarschneidemaschine,
- Fig. 2: einen Schneidsatz einer Haarschneidemaschine mit einem erfindungsgemäßen Haartransportelement,
- Fig. 3: ein Beispiel des erfindungsgemäßen Haartransportelements,
- Fig. 4: vier weitere Beispiele erfindungsgemäßer Haartransportelemente,
- Fig. 5: eine schematische Darstellung des erfindungsgemäßen Haartransportelements,
- Fig. 6: die Hüllkurve einer möglichen Transportzahnung relativ zur Schneidkante des Schermessers.

Figur 1 zeigt eine Haarschneidemaschine 1 mit einem Schneidsatz 2, sowie einem Gehäuse 4, in welchem ein Elektromotor (nicht dargestellt) angeordnet ist. Der Elektromotor kann mit einem elektrischen Schalter 6 ein- oder ausgeschaltet werden.

Figur 2 zeigt einen Teil des Schneidsatzes 2 von Figur 1 mit einem Schermesser 8 und einem Haartransportelement 10, welches eine Transportzahnung 12 aufweist, die vorliegend einstückig mit dem Haartransportelement 10 ausgebildet ist. Das Haartransportelement 10 ist fest mit dem Schermesser 8 verbunden und bewegt sich mit diesem hin und her, sodaß die Transportzahnung 12 abgeschnittene Haare 14 nach links und nach rechts abwirft und so die Haarabschnitte 14 automatisch vom Schneidsatz 2 wegbewegt und sowohl die Sicht auf die noch abzuschneidenden Haare freigibt, als auch die Zufuhr neuer Haarabschnitte erleichtert.

Das Haartransportelement 10 weist eine Grundlinie 16 auf, auf der die Transportzahnung 12 sitzt, bzw. auf der die einzelnen Zähne der Transportzahnung 12 angeordnet sind. Parallel zur Schneidkante 18 des Schermessers 8, die ebenfalls als gestrichelte Linie in Figur 2 dargestellt ist, ist die Vorderkante 20 des Haartransportelements 12 angeordnet und als gestrichelte Linie 20 dargestellt. Die Vorderkante 20 des Haartransportelements 12 definiert zusammen mit der Grundlinie 16 der Transportzahnung 12 und den beiden seitlichen Begrenzungen der Transportzahnung 12 eine Hüllkurve 21, welche die Transportzahnung 12 konvex umhüllt. Der in Figur 2 dargestellte Schneidsatz 2 weist weiterhin einen Scherkamm 24 auf, dessen Vorderkante 22 ebenfalls als gestrichelte Linie angedeutet ist.

In Figur 3 ist ein Beispiel eines Haartransportelements 10 nochmals vergrößert dargestellt. Die Transportzahnung 12 weist einen Mittelzahn 26 auf, zwei Durchbohrungen 28, die der Befestigung des Haartransportelements 10 an dem Schermesser 8 dienen, sowie einen Eingriff 30 für einen Mitnehmer (nicht dargestellt). Die Haare 14, die rechts von dem Mittelzahn 26 des Haartransportelements 10 abgeschnitten werden, werden durch die Hin- und Herbewegung des Haartransportelements 10, die mit der Hin- und Herbewegung des Schermessers 8 relativ zu dem Scherkamm 24 korreliert ist, von Sägezähnen 32, die rechts von dem Mittelzahn 26 angeordnet sind, nach rechts transportiert und in Richtung der rechten Seite des Haartransportelements 10 abgeworfen. Die Haare 14, die links von dem Mittelzahn 26 von dem Schermesser 8 abgeschnitten werden, werden von den Sägezähnen 32, die links vom Mittelzahn 26 an dem Haartransportelement 10 angeordnet sind, nach links transportiert und in Richtung der linken Seite des Haartransportelements 10 abgeworfen.

Figur 4 zeigt vier weitere Beispiele von Haartransportelementen 10.

Wie insbesondere in Figur 4a zu sehen ist, weist die Transportzahnung 12 des Haartransportelements 10 neben einem Mittelzahn 26 Sägezähne 32 auf, welche jeweils eine Steilflanke 34 und eine flache Flanke 36 aufweisen. Die Steilflanken 34 der Sägezähne 32, die links vom Mittelzahn 26 angeordnet sind, weisen nach links, während die Steilflanken 34, der Sägezähne 32, die rechts vom Mittelzahn 26 angeordnet sind, nach rechts weisen. Dadurch, daß die Steilflanken 34 an beiden Seiten der Transportzahnung 12 jeweils nach außen, also in im wesentlichen entgegengesetzte Richtungen weisen, kann sichergestellt werden, daß abgeschnittene Haare 14, die an der linken Seite der Haarschneidemaschine 1 abgeschnitten werden, durch die Hin- und Herbewegung des Haartransportelements 10 nach links abgeworfen werden, während Haare 14, die an der rechten Seite der Haarschneidemaschine 1 abgeschnitten werden, nach rechts abgeworfen werden.

Figur 4b zeigt ein Haartransportelement 10, ähnlich wie Figur 4a, mit einem Mittelzahn 26 und Sägezähnen 32, die Steilflanken 34 und flachen Flanken 36 aufweisen, jedoch weniger und dafür größere Sägezähne 32. Es ist jedoch auch möglich, Haartransportelemente 10 bereitzustellen, die die abgeschnittenen Haare 14 nur in eine Richtung abwerfen.

Figur 4c zeigt ein Haartransportelement 10, ohne Mittelzahn 26, bei dem die Haare nach links abgeworfen werden. Figur 4d zeigt ein entsprechendes Haartransportelement 10, bei welchem die Haare nach rechts abgeworfen werden. Die Transportzahnung 12 verläuft in beiden Fällen schräg zur Grundlinie 16, und zwar von links nach rechts von der Grundlinie 16 weg nach oben, wenn die Haare nach links abgeworfen werden, wie dies in Figur 4c dargestellt ist, und von links nach rechts auf die Grundlinie 16 nach unten zu, wenn, im Fall von Figur 4d, die Haare nach rechts abgeworfen werden.

Ein schräger Verlauf der Transportzahnung 12 relativ zur Grundlinie 16 entspricht einem schrägen Verlauf der Transportzahnung 12 relativ zur Schneidkante 18 der Haarschneidmaschine. Dies hat den Vorteil, daß die nach links oder rechts abgeworfenen Haare nicht mehrfach an Zähnen 32 der Transportzahnung 12 in Abwurfrichtung beschleunigt werden und sorgt so für einen über eine breitere Querschnittsfläche verteilten Haarabwurf. Bei einem Haartransport nach links sind die rechts an der Transportzahnung 12 angeordneten Zähne 32 näher an der Schneidkante 18 der Haarschneidemaschine angeordnet, als die links an der Transportzahnung 12 angeordneten Zähne 36, wie in Figur 4c dargestellt ist.

Bei einem Transport abgeschnittener Haare 14 nach rechts sind die links an der Transportzahnung 12 angeordneten Zähne 32 näher an der Schneidkante 18 der Haarschneidemaschine angeordnet, als die rechts an der Transportzahnung 12 angeordneten Zähne 36, wie aus Figur 4d ersichtlich wird.

Figur 5 zeigt ein Haartransportelement 10 in schematischer Darstellung mit einer weiteren Ausformung der Transportzahnung 12. Die Sägezähne 32 sind spiegelsymmetrisch zu einer Mittelachse 37, die auch als Spiegelachse 37 bezeichnet wird und die durch den Mittelzahn 26 verläuft, angeordnet. Die links vom Mittelzahn 26 in einem ersten Teilabschnitt 38 angeordneten Sägezähne 32 sind mit ihren flachen Flanken 36 in Richtung auf die Mittelachse 37 der Haarschneidemaschine 1 gerichtet und weisen mit ihren Steilflanken 34 nach links, von der Mittelachse 37 weg. Die rechts vom Mittelzahn 26 in einem zweiten Teilabschnitt 40 angeordneten Sägezähne 32 sind mit ihren flachen Flanken 36 in Richtung auf die Mittelachse 37 der Haarschneidemaschine 1 gerichtet und weisen mit ihren Steilflanken 34 nach rechts, von der Mittelachse 37 weg. Die gestrichelt dargestellte Hüllkurve 21 begrenzt und umrandet die Transportzahnung 12. Die Hüllkurve 21 umschließt dabei die Zähne 26, 32 der Transportzahnung 12 konvex. Die in Figur 5 gestrichelt dargestellte Schneidkante 18 des Schermessers 8 verläuft beabstandet zu der Vorderkante 20 des Haartransportelements 10 und somit zu dem ersten Abschnitt der Hüllkurve 21.

Figur 6 zeigt eine konkav-konvex ausgebildete Hüllkurve 21, welche die Zähne 26, 32 der Transportzahnung 12 umschließt. Der erste Abschnitt der Hüllkurve 21, verläuft benachbart zur Schneidkante 18 und begrenzt die Transportzahnung 12 dabei konvex so, daß die Spitzen der Zähne 32, 26 die mehr in der Mitte der Transportzahnung 12 angeordnet sind, einen geringeren Abstand zur Schneidkante 18 aufweisen, als die Zähne 26, die näher an den beiden Rändern der Transportzahnung 12 angeordnet sind. Dies hat den Vorteil, daß Haarabschnitte 14, die bereits von einer Steilflanke 34 eines Zahns 26, 32 in eine Richtung seitlich nach außen bewegt worden sind, nicht durch eine flache Flanke eines Zahns 32 eine erneute Richtungsänderung erfahren. Dadurch können, ähnlich wie bei dem Beispiel in Figur 5, bei welchem die Hüllkurve 21 die gesamte Transportzahnung 12 konvex umschließt, Haarabschnitte 14 von der Haarschneidemaschine 1 rasch und effektiv entfernt werden. Die Grundlinie 16 der Transportzahnung 12, also der zweite Abschnitt der Hüllkurve 21, begrenzt die Transportzahnung 12 in diesem Beispiel konkav.

Die Erfindung wurde anhand bevorzugter Ausführungsbeispiele erläutert, ohne auf diese Beispiele beschränkt zu sein. Einzelne Merkmale der jeweils dargestellten Ausführungsbeispiele sind auch untereinander kombinierbar oder mit anderen, gleichwirkenden Merkmalen austauschbar, sofern Kompatibilität vorliegt. So können beispielsweise die Zähne der Transportzahnung so ausgebildet sein, daß sich die Tangentialwinkel der flachen Flanken von der Grundlinie aus in Richtung auf die Spitze des einzelnen Zahns hin verringern, bis sie beispielsweise mit der Grundlinie einen Winkel von nahezu Null Grad aufweisen. Auch derart geformte Zahnprofile sollen in dieser Schrift als "sägezahnförmig" bezeichnet werden.

### Bezugszeichenliste

- 1: Haarschneidemaschine
- 2: Schneidsatz
- 4: Gehäuse
- 6: elektrischer Schalter
- 8: Schermesser
- 10: Haartransportelement
- 12: Transportzahnung
- 14: Haare, Haarabschnitte
- 16: Grundlinie der Transportzahnung
- 18: Schneidkante
- 20: Vorderkante des Haartransportelements
- 21: Hüllkurve
- 22: Vorderkante des Scherkamms
- 24: Scherkamm
- 26: Zahn, Mittelzahn
- 28: Durchbohrungen
- 30: Eingriff
- 32: Zahn, Sägezahn
- 34: Steilflanke
- 36: flache Flanke
- 37: Mittelachse
- 38: erster Teilabschnitt
- 40: zweiter Teilabschnitt

## Patentansprüche

1. Schneidsatz (2) einer Haarschneidemaschine (1), aufweisend
- einen, vorzugsweise feststehenden, Scherkamm (24),
- ein im wesentlichen parallel zur Vorderkante (22) des Scherkamms (24) in Querrichtung oszillierend antreibbares Schermesser (8),
**dadurch gekennzeichnet, dass**
der Schneidsatz ein Haartransportelement (10) aufweist, das eine Transportzahnung (12) mit nebeneinander angeordneten Zähnen (26, 32) aufweist, welche im Wesentlichen entlang der Schneidkante des Schermessers (8), beabstandet zur Schneidkante (18) des Schermessers (8) angeordnet sind, wobei das Schermesser (8) zwischen dem Scherkamm (24) und dem Haartransportelement (10) angeordnet ist und wobei die Schneidkante (18) des Schermessers (8) die Vorderkante (20) des Haartransportelements (10) überragt.

2. Schneidsatz (2) nach Anspruch 1,
**dadurch gekennzeichnet, dass**
die Transportzahnung (12) ein im Wesentlichen sägezahnförmiges Profil aufweist, wobei die Sägezähne (32) des sägezahnförmigen Profils jeweils eine Steilflanke (34) und eine flache Flanke (36) aufweisen.

3. Schneidsatz (2) nach einem der vorigen Ansprüche,
**dadurch gekennzeichnet, dass**
die Transportzahnung (12) des Haartransportelements (10) im Wesentlichen entlang der gesamten Schneidkante (18) des Schermessers (8) verlaufend an dem Haartransportelement (10) angeordnet ist.

4. Schneidsatz (2) nach einem der vorigen Ansprüche,
**dadurch gekennzeichnet, dass**
die Vorderkante (20) des Haartransportelements (10) im We sentlichen parallel zur Schneidkante (18) des Scher messers (8) ist.

5. Schneidsatz (2) nach einem der vorigen Ansprüche,
**dadurch gekennzeichnet, dass**
die Spitzen der Zähne (26, 32) der Transportzahnung (12) so relativ zueinander angeordnet sind, daß sie einen ersten Teilabschnitt einer Hüllkurve (21) definieren, der die Transportzahnung (12) konvex begrenzt.

6. Schneidsatz (2) nach einem der vorigen Ansprüche,
**dadurch gekennzeichnet, dass**
das Haartransportelement (10) mit dem Schermesser (8) fest, vorzugsweise flächig, verbunden ist oder daß das Haartransportelement (10) über einen Mitnehmer mit dem Schermesser (8) oszillierend antreibbar ist.

7. Schneidsatz (2) nach einem der vorigen Ansprüche,
**dadurch gekennzeichnet, dass**
die Transportzahnung (12) einen ersten Teilabschnitt (38) und einen zweiten Teilabschnitt (40) aufweist, wobei die Steilflanken (34) der Sägezähne (32) des ersten Teilabschnitts (38) der Transportzahnung (12) und die Steilflanken (34) der Sägezähne (32) des zweiten Teilabschnitts (40) der Transportzahnung (12) in im Wesentlichen einander entgegengesetzte Richtungen weisen.

8. Schneidsatz (2) nach Anspruch 7,
**dadurch gekennzeichnet, dass**
der erste Teilabschnitt (38) der Transportzahnung (12) spiegelsymmetrisch zu dem zweiten Teilabschnitt (40) der Transportzahnung (12) ausgebildet ist.

9. Schneidsatz (2) nach einem der vorigen Ansprüche,
**dadurch gekennzeichnet, dass**
die Transportzahnung (12) mittig einen Mittelzahn (26) mit vorzugsweise zwei Steilflanken (34) aufweist.

10. Schneidsatz (2) nach einem der vorigen Ansprüche,
**dadurch gekennzeichnet, dass**
der Abstand zwischen der Vorderkante (22) des Scherkamms (24) und der Schneidkante (18) des Schermessers (8), vorzugsweise mit einem Betätigungselement, einstellbar ist, wobei die relative Position der Schneidkante (18) des Schermessers (8) zu der Vorderkante (21) des Haartransportelements (10) gleich bleibt, wenn der Abstand zwischen der Vorderkante (22) des Scherkamms (24) und der Schneidkante (18) des Schermessers (8) geändert wird.

11. Haarschneidemaschine (1), aufweisend
- einen Schneidsatz nach einem der Ansprüche 1 bis 10,
- ein Gehäuse (4), das einen Elektromotor zum oszillierenden Antreiben des Schermessers (8) umschließt,
- sowie einen Mitnehmer, der mit dem Elektromotor und dem Schermesser (8) so verbunden ist, daß er das Schermesser (8) oszillierend antreibt, wenn der Elektromotor eingeschaltet ist,
**dadurch gekennzeichnet, dass**
das Haartransportelement (10) entweder mit dem Schermesser (8) fest verbunden ist, oder mit dem Schermesser (8) so verbunden ist, daß sich das Haartransportelement (10) mit dem Schermesser (8) mitbewegt, wenn das Schermesser (8) oszillierend angetrieben wird.

12. Haartransportelement (10) eines Schneidsatzes (2) einer Haarschneidemaschine (1) nach Anspruch 11, aufweisend einen Eingriff (30) zur Aufnahme des Mitnehmers.

## Claims

1. Blade set (2) of a hair clipper (1), comprising
- a preferably stationary cutting comb (24),
- a shearing blade (8) which can be driven in oscillation in a transverse direction substantially parallel to the front edge (22) of the cutting comb (24),
**characterised in that** the blade set has a hair transport element (10) which has a transport toothing (12) with teeth (26, 32) which are arranged adjacent to one another, and are arranged substantially along the cutting edge of the shearing blade (8) and spaced apart from the cutting edge (18) of the shearing blade (8), wherein the shearing blade (8) is arranged between the cutting comb (24) and the hair transport element (10) and wherein the cutting edge (18) of the shearing blade (8) extends beyond the front edge (20) of the hair transport element (10).

2. Blade set (2) according to claim 1, **characterised in that** the transport toothing (12) has a substantially sawtooth profile, wherein the sawteeth (32) of the sawtooth profile each have a steep flank (34) and a flat flank (36).

3. Blade set (2) according to one of the preceding claims, **characterised in that** the transport toothing (12) of the hair transport element (10) is arranged substantially along the entire cutting edge (18) of the shearing blade (8) extending on the hair transport element (10).

4. Blade set (2) according to one of the preceding claims, **characterised in that** the front edge (20) of the hair transport element (10) is substantially parallel to the cutting edge (18) of the shearing blade (8).

5. Blade set (2) according to one of the preceding claims, **characterised in that** tips of the teeth (26, 32) of the transport toothing (12) are arranged relative to one other so that they define a first portion of an envelope curve (21) which forms a convex boundary of the transport toothing (12).

6. Blade set (2) according to one of the preceding claims, **characterised in that** the hair transport element (10) is connected firmly, preferably in a planar manner, to the shearing blade (8), or **in that** the hair transport element (10) can be driven in oscillation by means of a driver with the shearing blade (8).

7. Blade set (2) according to one of the preceding claims, **characterised in that** the transport toothing (12) has a first portion (38) and a second portion (40), wherein the steep flanks (34) of the sawteeth (32) of the first portion (38) of the transport toothing (12) and the steep flanks (34) of the sawteeth (32) of the second portion (40) of the transport toothing (12) point in substantially opposite directions to one another.

8. Blade set (2) according to claim 7, **characterised in that** the first portion (38) of the transport toothing (12), is designed in mirror symmetry to the second portion (40) of the transport toothing (12).

9. Blade set (2) according to one of the preceding claims, **characterised in that** the transport toothing (12) has a middle tooth (26) with preferably two steep flanks (34).

10. Blade set (2) according to one of the preceding claims, **characterised in that** the spacing between the front edge (22) of the cutting comb (24) and of the cutting edge (18) of the shearing blade (8), preferably with an actuating element, is adjustable, wherein the relative position of the cutting edge (18) of the shearing blade (8) with respect to the front edge (21) of the hair transport element (10) remains the same when the spacing between the front edge (22) of the cutting comb (24) and the cutting edge (18) of the shearing blade (8) is changed.

11. Hair clipper (1) having
- a blade set according to one of claims 1 to 10,
- a housing (4), which encloses an electric motor for driving the shearing blade (8) in oscillation,
- as well as a driver, which is connected to the electric motor and to the shearing blade (8) so that it drives the shearing blade (8) in oscillation when the electric motor is switched on,
**characterised in that** the hair transport element (10) is either firmly connected to the shearing blade (8) or is connected to the shearing blade (8) so that the hair transport element (10) moves with the shearing blade (8) when the shearing blade (8) is driven in oscillation.

12. Hair transport element (10) of a blade set (2) of a hair clipper (1) according to claim 11, having an engagement recess (30) to receive the driver.

## Revendications

1. Ensemble de coupe (2) d'une tondeuse à cheveux (1) comprenant :
- un peigne tondeur (24) de préférence fixe,
- une lame tondeuse (8) pouvant être entraînée de façon à osciller en direction transversale essentiellement, parallèlement à l'arête avant (22) du peigne tondeur (24),
**caractérisé en ce que**
l'ensemble de coupe comporte un élément de transport de cheveux (10) comprenant une denture de transport (12) équipée de dents (26, 32) situées côte à côte, qui sont positionnées essentiellement le long de l'arête de coupe de la lame tondeuse (8) à distance de l'arête de coupe (18) de la lame tondeuse (8),
la lame tondeuse (8) étant montée entre le peigne tondeur (24) et l'élément de transport de cheveux (10), et l'arête de coupe (18) de la lame tondeuse (8) dépassant en hauteur de l'arête avant (20) de l'élément de transport des cheveux (10).

2. Ensemble de coupe (2) conforme à la revendication 1,
**caractérisé en ce que**
la denture de transport (12) a un profil essentiellement en forme de dents de scie, les dents (32) du profil en forme de dent de scie ayant chacune un flanc raide (34) et un flanc plat (36).

3. Ensemble de coupe (2) conforme à l'une des revendications précédentes,
**caractérisé en ce que**
la denture de transport (12) de l'élément de transport de cheveux (10) est positionnée sur l'élément de transport des cheveux (10) en s'étendant essentiellement le long de la totalité de l'arête de coupe (18) de la lame tondeuse (8).

4. Ensemble de coupe (2) conforme à l'une des revendications précédentes,
**caractérisé en ce que**
l'arête avant (20) de l'élément de transport de cheveux (10) est essentiellement parallèle à l'arête de coupe (18) de la lame tondeuse (8).

5. Ensemble de coupe (2) conforme à l'une des revendications précédentes,
**caractérisé en ce que**
les pointes des dents (26, 32) de la denture de transport (12) sont positionnées les unes par rapport aux autres de façon à définir un premier segment partiel d'une courbe enveloppe (21) qui limite de façon convexe la denture de transport (12).

6. Ensemble de coupe (2) conforme à l'une des revendications précédentes,
**caractérisé en ce que**
l'élément de transport des cheveux (10) est relié solidairement de préférence à plat à la lame tondeuse (8) ou l'élément de transport des cheveux (10) peut être entraîné de façon à osciller avec la lame tondeuse (8) par un organe d'entraînement.

7. Ensemble de coupe (2) conforme à l'une des revendications précédentes,
**caractérisé en ce que**
la denture de transport (12) comporte un premier segment partiel (38) et un second segment partiel (40), les flancs raides (34) des dents (32) du premier segment partiel (38) de la denture de transport (12) et les flancs raides (34) des dents (32) du second segment partiel (40) de la denture de transport (12) s'étendant dans des directions essentiellement
opposées.

8. Ensemble de coupe (2) conforme à la revendication 7,
**caractérisé en ce que**
le premier segment partiel (38) de la denture de transport (12) est symétrique par rapport au second segment partiel (40) de celle-ci.

9. Ensemble de coupe (2) conforme à l'une des revendications précédentes,
**caractérisé en ce que**
la denture de transport (12) comporte, en son centre une dent centrale (26) ayant de préférence deux flancs raides (34).

10. Ensemble de coupe (2) conforme à l'une des revendications précédentes,
**caractérisé en ce que**
la distance entre l'arête avant (22) du peigne tondeur (24) et l'arête de coupe (18) de la lame tondeuse (8) est réglable, de préférence à l'aide d'un élément de manoeuvre, la position relative de l'arête de coupe (18) de la lame tondeuse (8) par rapport à l'arête avant (21) de l'élément de transport des cheveux (10) restant la même lorsque la distance entre l'arête avant (22) du peigne tondeur (24) et l'arête de coupe (18) de la lame tondeuse (8) est modifiée.

11. Tondeuse à cheveux (1) comprenant :
- un ensemble de coupe conforme à l'une des revendications 1 à 10,
- un boîtier (4) qui renferme un moteur électrique permettant d'entraîner la lame tondeuse (8) de sorte qu'elle oscille, et
- un organe d'entraînement qui est relié au moteur électrique et à la lame tondeuse (8) de sorte qu'il entraîne la lame de coupe (8) en oscillation lorsque le moteur électrique est branché,
**caractérisée en ce que**
l'élément de transport des cheveux (10) est relié solidairement à la lame tondeuse (8) ou est reliée à la lame tondeuse (8) de sorte que l'élément de transport des cheveux (10) se déplace avec la lame tondeuse (8) lorsque cette lame tondeuse (8) est entraînée en oscillation.

12. Elément de transport de cheveux (10) d'un ensemble de coupe (2) d'une tondeuse à cheveux (1) conforme à la revendication 11, comprenant une prise de réception (30) de l'organe d'entraînement.
